# EUROPÄISCHE PATENTSCHRIFT

(11) **EP 0 868 380 B1**
(45) Veröffentlichungstag und Bekanntmachung des Hinweises auf die Patenterteilung: **24.05.2000**
(21) Anmeldenummer: 96943959.5
(22) Anmeldetag: 13.12.1996
(51) Int. Cl.: B65H 35/00

(54) **VORRICHTUNG ZUM AUFBRINGEN VON KLEBENDEM MONTAGEBAND**
DEVICE FOR APPLYING AN ADHESIVE MOUNTING STRIP
DISPOSITIF POUR APPLIQUER UNE BANDE DE FIXATION ADHESIVE

(30) Priorität: 13.12.1995 DE 19546581
(43) Veröffentlichungstag der Anmeldung: 07.10.1998
(73) Patentinhaber: Silu Verwaltung AG, CH-6045 Meggen (CH)
(72) Erfinder: SIEBER, Reto, CH-6019 Sigigen (CH); SIEBER, Marco, CH-6026 Rain (CH)
(74) Vertreter: Altenburg, Udo, Dipl.-Phys.
(86) Internationale Anmeldenummer: EP9605620
(87) Internationale Veröffentlichungsnummer: WO9721619

(56) Entgegenhaltungen:
- EP-A- 0 380 977
- EP-A- 0 427 870
- WO-A-93/09050
- CH-A- 377 682
- DE-A- 4 421 285
- US-A- 2 906 426
- US-A- 3 740 297

## Beschreibung

Die Erfindung betrifft eine Vorrichtung zum Aufbringen von klebendem Montageband gemäß Oberbegriff von Anspruch 1.

Es sind Vorrichtungen bekannt, mittels welcher Klebeband von einer Rolle auf eine Fläche aufgebracht werden kann. Das so aufgebrachte Klebeband dient zum einen zur Anbringung von bestimmten Elementen, insbesondere von Sockelleisten beim Verlegen von Teppichboden oder auch zum Bekleben oder Verkleben von z.B. Kartonagen. Diese bekannten Vorrichtungen weisen ein Gehäuse mit einem Griff und einer Auftragsrolle auf, wobei im Gehäuse ein auf einer Rolle aufgewickeltes Klebeband angeordnet ist, welches über die Rolle durch einen im Bereich der Rolle im Gehäuse angeordneten Schlitz nach außen führbar ist, und an der gewünschten Stelle aufgetragen werden kann. Diese Vorrichtungen sind jedoch nur für dünnes Klebeband geeignet, welches in einem schmalen Schlitz neben der Rolle nach außen führbar ist und welches auf einer Rolle mit relativ geringem Durchmesser aufgewickelt werden kann, damit die Vorrichtungen, welche als Handgeräte ausgebildet sind, in einer handlichen handhabbaren Größe bleiben.

In US-A-3 740 297 wird eine Vorrichtung zum präzisen und einfachen Applizieren eines Klebebandes auf einen Gegenstand offenbart. Die Vorrichtung umfaßt ein Basiselement mit einem im wesentlichen rechtwinklig sich erstreckenden Achsbolzen, wobei auf dem Basiselement auf einer Fläche mittig ein Bolzen mit einer drehbaren Spule zum Aufnehmen des Klebebandes und auf der gegenüberliegenden Fläche ein Handgriff angeordnet sind. Weiterhin weist das Basiselement zylindrische Laufrollen auf, über welche das Klebeband geführt ist und über welche es beim Appliziervorgang hinüberläuft. Die Anwendung der Vorrichtung gemäß US-A-3 740 297 ist derart vorgesehen, daß ein Benutzer mittels des am Basiselement angeordneten Griffes die Vorrichtung auf den mit Klebeband zu versehenden Gegenstand ansetzen und weiterbewegen kann.

In der US 4 707 202 ist eine Vorrichtung zum Aufbringen von Klebeband an Wandabschnitte von einer Rolle beschrieben. Die Vorrichtung weist zwei Aufbringrollen auf, von denen eine etwa die halbe Breite des Klebebandes und die zweite ein umgedrehtes V-förmiges Profil aufweist, um das Klebeband in eine Ecke zu drücken. Durch die V-förmige Profilrolle wird das Klebeband in eine rechtwinklige Form gebracht und in dieser Form im Eckbereich an beide in der Ecke aneinandergrenzende Flächen geklebt.

In der CH 377 682 ist ein Handapparat zum Anbringen eines selbstklebenden Bandes über eine Kante beschrieben. Der Handapparat weist einen Anpreßhebel und einen Tasthebel auf, welche aus einer Grundplatte des Apparates herausragen und jeweils eine Laufrolle tragen. Das Klebeband wird von einer Klebebandvorratsrolle abgezogen und mittels einer Rolle angedrückt. Der Apparat dient zum Verpacken von Paketen und ist demzufolge für Außenkanten geeignet.

In der GB 2 274 448 A ist eine Vorrichtung zum Spenden und Auftragen eines Klebebandes beschrieben. Die Vorrichtung weist eine auf Rädern geführte Grundplatte auf, auf welcher eine Klebebandvorratsrollc angeordnet ist und von welcher das Klebeband abgewickelt wird. Die Vorrichtung weist einstellbare Rollen auf, um das abgewickelte Band an einem oberen Bandrand zu falten und zu glätten, wobei die Vorrichtung zum Aufbringen von Klebeband auf eine glatte Fläche vorgesehen ist.

In der EP 0 380 977 A1 ist ebenfalls ein Handgerät zum Übertragen eines Filmes von einer Trägerfolie auf ein Substrat beschrieben. Der einen Klebstoff tragende Film wird von einer Vorratsspule abgewickelt und über ein Auftragselement einer Aufwickelspule zugeführt. Das Auftragselement ragt aus dem Gehäuse heraus und ist als Bestandteil eines dreieckförmigen Bereiches ausgebildet, wobei dazu dreieckförmig zulaufende Querwände angeformt sind. Der dreieckförmige Bereich ist fest mit dem Gehäuse des Handgerätes verbunden. Die Dreiecksform erlaubt zwar ein Aufbringen von Klebestreifen in einer Innenecke, das Aufbringen von Klebestreifen um eine Außenecke ist jedoch als kontinuierlicher Arbeitsgang nur eingeschränkt möglich.

Darüber hinaus sind zur Befestigung von insbesondere Bodenwandabschlüssen beim Verlegen von Teppichböden Sockelleistensysteme bekannt geworden, welche in herkömmlicher Weise durch Nageln oder Bohren, Dübeln und anschließendem Verschrauben an den entsprechenden Wänden angebracht werden. Als Sockelleistensysteme werden bevorzugt Kernsockelleisten verwendet. Diese Kernsockelleisten dienen als Träger für z.B. textilen Bodenbelag. Da an den Bereichen der Wände, welche in der Nähe des Bodens angeordnet sind, häufig Unebenheiten anzutreffen sind, ist es erforderlich, derartige Sockelleisten fest an der Wand zu befestigen, damit aufgrund von derartigen Unebenheiten ein späteres Lösen der Sockelleisten vermieden werden kann Aus diesem Grunde wurde ein Klebeband entwickelt, welches beidseitig klebend ist und eine bestimmte Mindestdicke aufweist. um zum einen die Unebenheiten in den genannten Wandbereichen zumindest teilweise ausgleichen zu können und zum anderen eine ausreichende Festigkeit aufzuweisen, damit die Kernsockelleisten an den Wandabschnitten gehalten werden können. Dieses Klebeband wird z.B. in Gebäuden aus Betonfertigteilen verwendet.

Die bisher übliche Verfahrensweise beim Aufbringen eines derartigen Klebebandes ist die von Hand. Beim manuellen Aufbringen eines derartigen Klebebandes wird die nicht mit einer Schutzschicht beschichtete Seite an die Wand angelegt und per Hand angedrückt. Durch das manuelle Andrücken kann jedoch nicht gewährleistet werden, daß das Klebeband an allen Wandstellen gleichermaßen gut haftet. Zum anderen erfordert das Anlegen von Hand eine relativ große körperliche Belastung im Hinblick auf die beim Verlegen von derartigen Sockelsystemen notwendige relativ hohe Meteranzahl. Nach dem Andrücken des Klebebandes kann dann die Schutzschicht bzw. Deckschicht abgezogen werden, so daß die zweite Klebeschicht freiliegt und das entsprechende Sockelsystem durch Andrücken an der Wand befestigt werden kann.

Ein weiterer Nachteil beim manuellen Aufbringen des Montageklebebandes besteht darin, daß die Genauigkeit des Einhaltens des Abstandes des oberen Randes des Montageklebebandes vom Boden eingeschränkt ist und dadurch ggf. nach Anbringen der jeweiligen Sockelleiste Nacharbeiten bezüglich des Entfernens überstehenden Klebebandes erforderlich sind.

Darüber hinaus sind Systeme bekannt geworden, bei welchen die Sockelleisten mittels Kartuschenklebstoff eingestrichen werden bzw. der Klebstoff im Wandbereich aufgetragen wird und die Sockelleisten anschließend an die Wand angedrückt werden. Auch derartige Systeme sind relativ zeitaufwendig und gewährleisten keine ausreichende Genauigkeit beim Anbringen des Klebebandes im Hinblick auf gleichmäßige Anbringung und dadurch Erzielung einer hohen Klebekraft sowie im Hinblick auf die Einhaltung des Abstands des oberen Randes des Klebebandes vom Bodenbereich oder einer entsprechenden Bezugskante.

Es ist deshalb die Aufgabe der vorliegenden Erfindung, eine Vorrichtung zum Zuführen von doppelseitig klebendem Montageklebeband an insbesondere flächigen Abschnitten zu schaffen, mittels welcher auch bei Innen- und Außenecken im Wandbereich der kontinuierlich ablaufende Aufbringprozeß des Montageklebebandes nicht unterbrochen werden muß, eine hohe Auftragsgeschwindigkeit des Montageklebebandes bei verbessertem Klebeverhalten und verringertem körperlichen Aufwand erzielt werden kann.

Diese Aufgabe wird durch eine Vorrichtung mit den Merkmalen gemäß Anspruch 1 gelöst.

Zweckmäßige Weiterbildungen sind in den abhängigen Ansprüchen definiert.

Gemäß der Erfindung weist die Vorrichtung zum Aufbringen von klebendem Montageband, insbesondere doppelseitig klebendem Montageband, welches vorzugsweise auf einer Rolle aufgewickelt ist und der Anbringung von Elementen an Wandabschnitten, Boden- oder Deckenabschnitten und insbesondere an Bodenwandabschlüssen dient, einen Arbeitsgriff bzw. Haltegriff auf, mittels welchem die Vorrichtung in den zum Anbringen des Montageklebebandes vorbestimmten Stellen der jeweiligen Wandbereiche geführt werden kann. Erfindungsgemäß weist die Vorrichtung ein Anlegeelement für das klebende Montageband und ein Aufnahmeelement für das auf der Rolle aufgewickelte Montageklebeband auf, von welchem das Montageklebeband abgespult wird. Das Anlegeelement und das Aufnahmeelement sind jeweils auf einem Träger angeordnet, wobei das Anlegeelement an mindestens einer Seite einen solchen Radius aufweist, daß das mit seiner freien Klebefläche berührungsfrei zugeführte Montageklebeband in Innenecken hinein klebend befestigt werden kann, ohne die Bewegung der Vorrichtung stoppen zu müssen. Das bedeutet, daß der Radius an einer Seite der Anlegevorrichtung keinesfalls größer sein darf, als der an Innenecken im allgemeinen vorhandene, durch das Gießen oder die Montage der Betonelemente bedingte Radius ist. Darüber hinaus darf der Radius nicht so klein sein, daß beim Auftragen des Montageklebebandes dieses durch die Anlegevorrichtung verletzt wird oder an der dann vorhandenen relativ scharfen Kante haften bleibt, wodurch sich das Auftragen des Klebebandes insgesamt erschweren würde.

Weiterhin ist das Anlegeelement gemäß der Erfindung drehbar gelagert. Dadurch kann das Klebeband zum einen leichter in die Innenecken hinein klebend befestigt werden und darüber hinaus ebenfalls leichter um die Außenecken gelegt werden, ohne daß der kontinuierliche Anlegeprozeß. d.h. das kontinuierliche Bewegen der erfindungsgemäßen Vorrichtung in Richtung des Anbringens des Klebebandes unterbrochen werden muß. Das Anlegeelement als Umschläger ausgebildet und besitzt mindestens zwei Auftragskanten und Auftragsflächen. Unter Umschläger soll in diesem Zusammenhang ein Element verstanden werden, was nach Passieren einer Ecke, und zwar entweder einer Innenecke oder einer Außenecke, ein Umschlagen realisiert. damit ohne Verzug das Klebeband an der der jeweiligen Ecke folgenden Fläche kontinuierlich aufgetragen werden kann. Das Klebeband läuft dabei über die Auftragskanten, welche gemäß der Erfindung einen solchen Radius aufweisen, daß die Auftragskanten bei Innenecken in diese Ecken hinein reichen, und deren Auftragsflächen dazu vorgesehen sind, daß nach Passieren einer Ecke das Anlegeelement relativ gleichmäßig und bündig an der mit Klebeband zu versehenden Wand anliegt. Dabei ist das Klebeband zwischen Wand und Anlegeflachen bzw. Auftragsflächen geführt. Das Klebeband besitzt an der Wand zugewandten Seite eine freie Klebeschicht und ist an der Vorrichtung zugewandten Seite noch mit einem nicht klebenden Band, insbesondere einem Papierband, versehen. Es ist dieses Papierband, welches über den Umschläger bzw. deren Auftragskanten und Auftragsflächen läuft, weshalb ein Verkleben des Klebebandes an den jeweiligen Elementen der erfindungsgemäßen Vorrichtung vermieden werden kann.

Um den Umschlagweg des Umschlägers und damit die erforderliche Bewegung der erfindungsgemäßen Vorrichtung beim Überstreichen von Ecken, und zwar von sowohl Innenecken als auch Außenecken. reduzieren zu können, weist bei noch einem weiteren bevorzugten Ausführungsbeispiel der Umschläger eine dreieckähnliche Form auf, wobei der Umschläger dann im Bereich jeder Ecke des Dreieckes eine Auftragskante mit einem solchen Radius aufweist, daß diese das Montageklebeband in Innenecken anbringen kann. Außerdem weist der Umschläger in dem Bereich zwischen den Auftragskanten jeweils im wesentlichen ebene Auftragsflächen auf, welche durch eine mit einer Krümmung versehene Aussparung unterbrochen sind. Die mit einer Krümmung versehene Aussparung zwischen den neben den Auftragskanten angeordneten Auftragsflächen dient beim Umfahren von Außenecken dem Umlegen des Umschlägers und damit der Reduzierung des Schwenkens bzw. der Schwenkbewegung der erfindungsgemäßen Vorrichtung beim Auftragen des Montageklebebandes. Es ist jedoch auch möglich, daß das Anlegeelement eine vier- oder fünf- oder mehreckige Form aufweist, solange gewährleistet ist, daß der im Bereich einer Auftragskante zwischen den jeweils benachbart zu der Auftragskante liegenden Auftragsflächen gebildete Winkel kleiner ist als der an Innenecken der Wandabschnitte, auf welche das Klebeband aufzubringen ist, gebildete Winkel.

Gemäß noch einem weiteren bevorzugten Ausführungsbeispiel ist an dem Träger, welcher das Anlegeelement und das Aufnahmeelement trägt und an welchem der Griff zum Führen der erfindungsgemäßen Vorrichtung befestigt ist, mindestens eine Andrückrolle vorgesehen. Die mindestens eine Andrückrolle ist dabei an der erfindungsgemäßen Vorrichtung so angeordnet, daß sie in Richtung des Auftragens des Klebebandes an dem jeweiligen Wandabschnitt bezüglich des Anlegeelements nachlaufend ist und die Aufgabe besitzt, das Klebeband möglichst gleichmäßig an den Wandabschnitt anzudrücken. Durch ein gleichmäßiges Andrücken des Montageklebebandes wird die Klebeleistung bzw. das Klebeverhalten des Montageklebebandes optimal genutzt. Vorzugsweise ist die mindestens eine Andrückrolle elastisch ausgebildet, um vorstehende Huckel und Unebenheiten ausgleichen zu können und dadurch das Klebeband in den Bereichen neben derartigen Huckeln und Vorsprüngen gleichermaßen andrücken zu können.

Um das Gerät handlich auszuführen, ist der Träger als Grundplatte ausgebildet, wobei an ihm das Aufnahmeelement für die Rolle des Montageklebebandes, das Anlegeelement und die Andrückrolle sowie der Griff befestigt sind. Vorzugsweise ist die Grundplatte so ausgebildet, daß relativ zentral die Rolle für das Montageklebeband angeordnet ist und in Außenbereichen die Andrückrolle bzw. die Andrückrollen und das Anlegeelement angeordnet sind.

Gemäß noch einem weiteren bevorzugten Ausführungsbeispiel ist der Arbeitsgriff als jeweils seitlich abgestützter Träger ausgebildet, ohne daß die seitlichen Stützen durch eine Grundplatte miteinander verbunden sind. Der Arbeitsgriff weist an seinen abgewinkelten seitlichen Stützen Befestigungseinrichtungen für das Anlegeelement sowie, die Andrückrolle, auf und nimmt außerdem den Träger für das klebende Montageband und das Aufnahmeelement für die Rolle des klebenden Montagebandes auf, wobei der Träger das Aufnahmeelement trägt. Vorzugsweise weist der Träger eine zylindrische Hülse auf, auf welche die Rolle des klebenden Montagebandes aufgeschoben wird. Zur besseren Gleitfähigkeit sind die seitlich abgewinkelten Stützen des Arbeitsgriffes, welche mit dem Arbeitsgriff den eigentlichen Träger darstellen, teflonbeschichtet.

Vorzugsweise ist das Aufnahmeelement für die Rolle zur Anpassung der Anbringhöhe des klebenden Montagebandes höhenverstellbar. Vorzugsweise ist es in der hohlen Hülse, welche die Rolle des klebenden Montagebandes aufnimmt, angeordnet. Der Träger ist dabei vorzugsweise an dem höhenverstellbaren Aufnahmeelement angebracht, so daß bei einer Höhenverstellung die auf dem Träger beim Abwickeln der klebenden Montagebandes sich drehende Rolle mit dem klebenden Montageband aufgenommen ist.

Gemäß einem weiteren bevorzugten Ausführungsbeispiel ist das höhenverstellbare Aufnahmeelement im Innern des Hohlzylinderteils zur Aufnahme des klebenden Montagebandes angeordnet. Das Aufnahmeelement ist dabei als Hülse ausgebildet, welche auf einem in ihrem Innern angeordneten Stabelement zwischen einem ersten Anschlag und einem zweiten Anschlag verschiebbar ist. Der erste Anschlag entspricht einer bezüglich der Anbringhöhe des klebenden Montagebandes tiefsten Stellung, und der zweite Anschlag entspricht einer bezüglich der Anbringhöhe des klebenden Montagebandes höchsten Stellung. Zwischen diesen beiden Stellungen ist die Hülse auf dem Stabelement gleitend verschiebbar.

Vorzugsweise wird das gleitende Verschieben der Hülse auf dem Stabelement mittels eines im Innern der Hülse angeordneten und mit dem Stabelement zusammenwirkenden Gewindeelementes erzeugt. Vorzugsweise wird das Gewindeelement mittels eines im Arbeitsgriff angeordneten Schraubgriffes verstellt. Durch einfaches Verstellen des Schraubgriffes kann damit auch in der Arbeitsposition und der Vorrichtung zum Aufbringen von klebendem Montageband die Anbringhöhe des Montagebandes verstellt und somit unterschiedlichsten Gegebenenheiten angepaßt werden.

Gemäß noch einem weiteren bevorzugten Ausführungsbeispiel weist das Aufnahmeelement für die Rolle des klebenden Montagebandes eine am Träger angebrachte Führung für die Rollenhülse, auf welcher das Klebeband aufgewickelt ist, und eine dazu gegenüberliegende angeordnete Niederdrückeinrichtung auf. Die Führung für die Rollenhülse gewährleistet, daß beim Abwickeln des Klebebandes dieses sich um eine feststehende Drehachse dreht. Die Niederdrückeinrichtung hat die Aufgabe zu gewährleisten, daß die Rolle ständig auf der Führung für die Rollenhülse verbleibt und somit sich die Höhe des Klebebandes bezüglich der Fläche, auf welcher die erfindungsgemäße Vorrichtung beim Auftragen des Montageklebebandes geführt ist, nicht verändert wird.

Um ein leichtes Auswechseln bzw. Ersetzen der Rollen des klebenden Montagebandes gewährleisten zu können, ist die Niederdrückeinrichtung lösbar ausgebildet und zwischen einer Rollenhaltestellung, in welcher sie die Rolle auf die Führung drückt, und einer Rollenentnahme-/Rollenbeladestellung, in welcher eine Rolle aus der Führung und damit aus der erfindungsgemäßen Vorrichtung insgesamt herausnehmbar bzw. eine neue volle Rolle in die Führung einlegbar ist, fixierbar.

Vorzugsweise ist die Niederdrückeinrichtung bei noch einem weiteren Ausführungsbeispiel gemäß der Erfindung als eine Spindelscheibe ausgebildet und mit einer Feder versehen, so daß die Niederdrückeinrichtung zumindest teilweise in die Rollenhülse eingreifen kann und damit ein sicheres Führen der Drehung der Rolle des Klebebandes beim Abspulen um eine fixierte Achse gewährleistet. Vorzugsweise ist die Niederdrückeinrichtung mit einer im Griff der Vorrichtung angeordneten Arretiervorrichtung zum Halten der Spindelscheibe in der Rollenentnahme-/Rollenbeladeposition versehen.

Vorzugsweise an der Unterseite des Trägers sind zur Einstellung der gewünschten Anbringhöhe des klebenden Montagebandes Distanzhalter vorgesehen, welche vorzugsweise einstellbar sind. Die Distanzhalter sind vorzugsweise aus einem solchen Material hergestellt, daß sie leicht über den Untergrund gleiten, auf welchem die Vorrichtung zum Anbringen des klebenden Montagebandes geführt wird.

Vorzugsweise sind sowohl die Distanzhalter als auch das Anlegeelement aus einem Kunststoff hergestellt.

Die Mindestgröße der erfindungsgemäßen Vorrichtung wird durch die Größe des Durchmessers der Rolle des klebenden Montagebandes bestimmt. Da das klebende Montageband für die Befestigung von z.B. Kernsockelleisten eine relativ große Dicke der Klebeschicht aufweist, weist gemäß noch einem weiteren Ausführungsbeispiel der Erfindung der Träger eine solche Größe auf, daß der Abstand zwischen dem Anlegeelement und der Drehachse der Rolle die Aufnahme von Rollen mit einem Durchmesser aufweist, welcher größer als 14 cm ist. Je nach Größe der erfindungsgemäßen Vorrichtung, können selbstverständlich auch noch deutlich größere Rollen verwendet werden; der Nachteil wesentlich größerer Rollen von klebendem Montageband besteht jedoch darin, daß dann die Handhabbarkeit der gesamten Vorrichtung eingeschränkt wird. Prinzipiell ist die Vorrichtung jedoch auch für Kleberollen mit kleinerem Durchmesser einsetzbar. Dann muß jedoch häufiger eine neue volle Rolle klebenden Montagebandes in die Vorrichtung eingelegt werden.

Damit der auch an den Seitenflächen einer Rolle aus klebendem Montageband vorhandene Klebstoff nicht mit dem Träger verklebt, ist bei noch einem weiteren bevorzugten Ausführungsbeispiel die Beschichtung des Trägers klebstoffabweisend ausgebildet. Unter "klebstoffabweisend" soll für den Träger und das tellerartige Element verstanden werden, daß kein Klebstoff haftet, daß das tellerartige Element jedoch an der Klebstoffrolle leicht haftet. Vorzugsweise befindet sich zwischen der dem Träger zugewandten Seitenfläche der Rolle des aufgewickelten Montagebandes und dem Träger ein flaches tellerartiges Element, das an der Rolle des klebenden Montagebandes vorzugsweise leicht haftet und sich beim Abwickeln des Montagebandes mitdreht, jedoch nicht an der der Rolle zugewandten Oberfläche des Trägers haftet. Vorzugsweise ist dieses flache tellerartige Element ein klebstoffabweisendes Papier. Die klebstoffabweisende Eigenschaft kann z.B. durch ein mit einem Silikon getränkten Papier erzielt werden. Es ist jedoch auch möglich. daß das flache tellerartige Element eine teflonbeschichtete Metallscheibe ist.

Die erfindungsgemäße Vorrichtung kann auch mit einer weiteren Vorrichtung gekoppelt sein, welche dazu dient, nach dem Auftragen des Montageklebebandes den Deckschutzstreifen von der eigentlichen Kleberschicht abzulösen.

Des weiteren ist es möglich, die Vorrichtung mit einem langen Griff zu versehen, daß das Auftragen von Klebeband im Bodenwandbereich auch aus einer aufrechten Position heraus vornehmbar ist.

Des weiteren ist es möglich, daß die Vorrichtung automatisiert, d.h. mit einem eigenen Antrieb versehen, betrieben werden kann. Dadurch kann der Vorschub der Vorrichtung automatisch eingestellt werden.

Weitere Vorteile, Merkmale und Anwendungsmöglichkeiten der vorliegenden Erfindung werden nun anhand eines Ausführungsbeispiels unter Bezugnahme auf die beigefügten Zeichnungen detailliert erläutert.

In den Zeichnungen zeigen:
- Fig. 1: eine Perspektivansicht einer erfindungsgemäßen Vorrichtung mit eingelegter Rolle des klebenden Montagebandes;
- Fig. 2: die Vorrichtung nach Fig. 1 mit entnommener Rolle des klebenden Montagebandes bei in Rollenentnahme-/Rollenbeladestellung gehaltener Niederdrückeinrichtung; und
- Fig. 3: ein weiteres Ausführungsbeispiel der Vorrichtung gemäß der Erfindung.

In Fig. 1 ist die erfindungsgemäße Vorrichtung gemäß einem Ausführungsbeispiel dargestellt. In der Vorrichtung ist ein klebendes Montageband 1 in Form einer Rolle 2 in die Vorrichtung eingelegt. Die Rolle 2 des klebenden Montagebandes 1 wird durch einen Griff 3 überspannt, wobei der Griff an seinen gegenüberliegenden Enden abgewinkelt ist und mit einer Grundplatte 10 verschweißt ist. Die Höhe kann je nach Bandbreite verschieden sein. Seitlich von dem Griff 3 ist an einer Ecke der Grundplatte 10 ein als Umschläger ausgebildetes Anlegeelement 4 angeordnet. Das Anlegeelement kann ja nach Bandbreite verschieden sein.Das Anlegeelement 4 ist mittels eines mit der Grundplatte 10 befestigten Stehbolzens 15 drehbar gelagert. Das Anlegeelement 4 besitzt eine prinzipiell dreieckige Form in Draufsicht, so daß drei Anlegekanten 7 ausgebildet sind, von welchen sich nach jeder Seite jeweils zwei Anlegeflächen 8 erstrecken. Zwischen den jeder Anlegekante 7 zugeordneten Anlegeflächen 8 befindet sich eine mit einer Krümmung versehene Ausnehmung 9. Beim Anlegen des klebenden Montagebandes 1. dessen Klebeseite von dem Anlegeelement 4 wegweist, wobei eine nicht klebende und klebstoffabweisende Schicht dem Anlegeelement 4 zugewandt ist und von der eigentlichen Klebeschicht nach Anlegen des klebenden Montagebandes an den jeweiligen Wandabschnitt lösbar ist, drücken die Klebeflächen 8 das Klebeband an einen im wesentlichen ebenen Wandabschnitt, bis z.B. eine Außenecke in die Ausnehmung 9 durch Vorwärtsbewegen der gesamten Vorrichtung einläuft. Wenn sich die Außenecke geringfügig über die Mitte der mit einer Krümmung versehenen Ausnehmung 9 bewegt hat, klappt infolge der drehbaren Lagerung des Anlegeelementes 4 dieses um, so daß sich die Anlegeflächen 8 der nächsten Seite des ein prinzipielles Dreieck darstellenden Anlegeelementes 4 an den gewünschten Wandabschnitt anlegen.

Wenn nach einem ebenen bzw. geraden Wandabschnitt die Vorrichtung sich einer Innenecke nähert, drückt die Auftragskante 7 das Klebeband mit der der Wand zugewandten Klebeseite in die Innenecke klebend hinein, wobei anschließend bei Fortführung der Bewegung der Vorrichtung unter leichtem Schwenken derselben, der Umschläger umklappt, um das Klebeband an dem Wandabschnitt anzudrücken, welcher unmittelbar nach der Innenecke folgt.

Die Rolle 2 des klebenden Montagebandes 1 wird durch eine Niederdrückeinrichtung 6 in eine in Fig. 1 nicht dargestellte Führung 5 gedrückt, um welche beim Abwickeln des Klebebandes bzw. beim Auftragen des Klebebandes von der Rolle 2 dieselbe geführt ist. Der Träger 10 weist an seiner Oberseite, d.h. der der Rolle 2 zugewandten Oberfläche eine klebstoffabweisende Schicht auf. Darüber hinaus ist an der dem Träger 10 zugewandten Seite der Rolle 2 des klebenden Montagebandes 1 eine Papierscheibe vorgesehen, welche einerseits an der Rolle 2 haftet und welche andererseits an der der Oberfläche des Trägers 10 zugewandten Seite mit einer gut gleitenden Antiklebeschicht beschichtet ist. Beim Auftragen des klebenden Montagebandes 1 auf einen entsprechenden Wandabschnitt wird die Rolle 2 gedreht und gleitet somit auf der Oberfläche des Trägers 10. Die Niederdrückeinrichtung 6 ist mit einer Spindelscheibe 16 ausgebildet, welche in die Rollenhülse der Rolle 2 des klebenden Montagebandes zumindest teilweise eingreift und somit eine Zentrierung der Rolle 2 gewährleistet. Die Niederdrückeinrichtung 6 ist mit einer Arretiereinrichtung im Griff 3 kombinierbar, so daß beim Anheben der Niederdrückeinrichtung 6 und damit der Spindelscheibe 16, indem eine vorgesehene Feder durch Anheben der Niederdrückeinrichtung 6 zusammengedrückt wird, in die Arretiervorrichtung einlegbar ist, so daß die Niederdrückeinrichtung mit der Spindelscheibe 16 in einer angehobenen Position festlegbar ist. Dadurch kann die Rolle 2 aus der Führung 5 entnommen werden und durch eine neue volle Rolle ersetzt werden.

An den abgewinkelten Bereichen des Griffes 3 ist jeweils ein Tragarm 13 vorgesehen, welcher das obere Ende eines mit dem Träger 10 verbundenen Achsstiftes 14 festlegt. Der Achsstift 14 dient als Lager für eine Andrückrolle 11. Der äußere Umfang der Andrückrolle 11 reicht über den Außenrand des Trägers 10. wobei die Andrückrolle 11 aus einem elastischen Kunststoffmaterial hergestellt ist. Beim Führen und Andrücken des Klebebandes 1 an dem jeweiligen Wandabschnitt läuft, je nach dem in welche Richtung die erfindungsgemäße Vorrichtung entlang des Wandabschnittes geführt wird, eine der Andrückrollen 11 dem Anlegeelement 4 nach, so daß der mittels des Anlegeelementes 4 an den Wandabschnitt aufgetragene Streifen des klebenden Montagebandes 1 angedrückt wird. Durch die Elastizität der Andrückrolle 11 wird der Klebestreifen auch sicher und zuverlässig an solchen Wandbereichen angedrückt, welche eine gewisse Unebenheit aufweisen bzw. an welcher Huckel und andere vorstehende Unebenheiten vorhanden sind. Dadurch wird gewährleistet, daß der Klebestreifen an seiner gesamten, der Wand zugewandten Seite in Kontakt mit dem jeweiligen Wandabschnitt gerät und somit eine hohe Klebefestigkeit des Klebestreifens realisiert wird. Je nach Bandbreite kann die Andrückrolle höher sein. oder es können zwei oder mehr Rollen übereinander angeordnet werden.

In Fig. 2 ist gezeigt, wie die Niederdrückeinrichtung 6 in der Arretiervorrichtung im Griff 3 in der angehobenen Position festgelegt ist, welche der Rollenentnahme-/Rollenbeladestellung entspricht. In dieser Stelle kann die Rolle 2 des klebenden Montagebandes 1 bzw. nach Verbrauchen des auf ihr aufgewickelten Montagebandes die Rollenhülse aus der Führung 5 angehoben und aus der Vorrichtung entnommen werden und schließlich durch eine neue volle Rolle 2 ersetzt werden. Nach Auflegen einer neuen vollen Rolle 2 auf die Führung 5, welche als Kragen um eine Öffnung im Träger 10 ausgebildet ist, wird die Niederdrückeinrichtung 6 aus der Arretierposition gelöst, wodurch die Spindelscheibe 16 in die Rollenhülse zum Teil eingreifen kann und diese somit zentriert und axial hält. Das klebende Montageband 1 wird nun von der Rolle an dem Ende abgezogen und mit seiner nicht klebenden Papierschicht an das Anlegeelement 4 angelegt und mit der dem Wandabschnitt zugewandten klebenden Seite an den Wandabschnitt angelegt. Dann kann die Vorrichtung entlang des Wandabschnittes geführt werden. Das Führen und gleichzeitige Andrücken des Klebebandes durch die elastischen Andrückrollen 11 sowie das Umklappen bzw. Umlegen des Anlegeelementes an den jeweiligen Innenecken bzw. Außenecken gewährleistet eine relativ hohe Geschwindigkeit des Anlegens des klebenden Montagebandes. An der Unterseite des Trägers 10 sind nicht dargestellte Distanzhalter befestigt, mittels welcher die Klebehöhe des klebenden Montagebandes 1 festlegbar ist.

Zweckmäßigerweise sind für die beschriebene Vorrichtung unterschiedlich große Anlegeelemente vorgesehen, so daß die Vorrichtung auch für Einsatzfälle anwendbar ist, bei welchen relativ kleine Abstände zwischen Innen- und Außenecken vorhanden sind, Die Ausdehnung des Anlegeelementes zwischen zwei benachbarten Auftragskanten 7 muß dabei so gewählt sein, daß diese geringfügig kleiner ist als der Abstand zwischen benachbarten Innen- und Außenecken.

Je nachdem, welche Klebebandbreite verwendet wird, können die Elemente wie Anlegeelement 4 und Andrückrolle 11 austauschbar an dem Träger befestigbar sein, um die der Breite des Montagebandes 1 entsprechenden Vorrichtungselemente einsetzen zu können und um damit einen flexiblen Einsatz der Vorrichtung insgesamt gewährleisten zu können. Die Distanz zwischen dem Griff 3 und dem Träger 10 kann größer entsprechend der Breite der Andrückrolle(n) gestaltet sein.

In Figur 3 ist ein weiteres Ausführungsbeispiel der Vorrichtung gemäß der Erfindung dargestellt. Bei dem dargestellten Ausführungsbeispiel ist das Aufnahmeelement als ein höhenverstellbares Aufnahmeelement 18 ausgebildet, wobei das Aufnahmeelement 18 aus einer Zylinderhülse, welche die Rolle des klebenden Montagebandes aufnimmt, und aus einer in deren Inneren angeordneten Hülse 19 besteht, welche auf einem Stabelement 20 gleitend verschiebbar angeordnet ist. Der Stabelement 20 ist an seiner dem Arbeitsgriff 3 zugewandten Seite mit diesem fest verbunden und erstreckt sich in die Hülse 19 hinein. An seinem dem Arbeitsgriff 3 gegenüberliegenden Ende in der Hülse 19 arbeitet das Stabelement 20 mit einem nicht dargestellten Gewindeelement zusammen, welches mittels eines Schraubgriffes 21 an der Oberseite des Arbeitsgriffes 3 verstellbar ist. An der Unterseite der Hülse, welche ebenfalls mit dem Gewindeelement verbunden ist, ist lösbar der Träger 10 für das klebende Montageband angeordnet, wobei der Träger tellerartig ausgebildet ist und im angebrachten Zustand an der Hülse 19 das Klebeband 1 trägt. Durch Drehen des Schraubgriffes 21 ist es somit möglich, die Hülse gegenüber dem Stabelement in Längsrichtung zu verlagern, um eine Höhenverstellung des Aufnahmeelementes realisieren zu können. Durch das höhenverstellbare Aufnahmeelement ist somit die Anbringhöhe des klebenden Montagebandes variierbar. In der Wand der Hülse ist ein nicht dargestelltes Langloch vorgesehen, in welchem ein mit dem Stabelement 20 verbundener Stift bei Höhenverstellung des Aufnahmeelementes zwischen einer bezüglich der Anbringhöhe des Montagebandes oberen und unteren Position im Sinne von Anschlägen bewegbar ist.

## Patentansprüche

1. Vorrichtung zum Aufbringen von klebendem Montageband (1) von einer Rolle (2) an Wand-, Boden- oder Deckenabschnitte, insbesondere an Bodenwandabschlüsse, wobei die Vorrichtung einen Arbeitsgriff (3), ein Anlegeelement (4) für das klebende Montageband (1) und ein Aufnahmeelement (5, 6) für die Rolle (2) zum Abspulen des Montagebandes (1) aufweist, welche auf einem Träger (10) angeordnet sind, wobei das Anlegeelement (4) an mindestens einer Seite eine Auftragskante (7) mit einem solchen Radius hat, daß das mit der freien Klebefläche vom Anlegeelement (4) weg weisend zugeführte Montageband (1) bis in Innenecken hinein klebend befestigbar ist,
dadurch gekennzeichnet, daß
das Anlegeelement (4) drehbar gelagert ist und im Grundriß eine mit mindestens zwei Auftragskanten (7) senkrecht zur Auftragsrichtung versehene Form aufweist, wobei neben den Auftragskanten (7) ebene Auftragsflächen (8) zum Anbringen des Montagebandes (1) an im wesentlichen ebenen Flächen angeordnet sind und zwischen den zwischen zwei benachbarten Auftragskanten (7) angeordneten Auftragsflächen (8) jeweils eine Ausnehmung (9) in Form einer Wölbung zum Schwenken des Anlegeelementes (4) beim Umfahren von Außenecken vorgesehen ist.

2. Vorrichtung nach Anspruch 1, dadurch gekennzeichnet, daß an dem Träger (10) mindestens eine Andrückrolle (11) vorgesehen ist.

3. Vorrichtung nach Anspruch 2, dadurch gekennzeichnet, daß die Andrückrolle (11) aus einem elastischen Material ausgebildet ist.

4. Vorrichtung nach Anspruch 2 oder 3, dadurch gekennzeichnet, daß der Arbeitsgriff (3) als seitlich abestützter Träger ausgebildet ist, welcher das Anlageelement (4), die Andrückrolle (11), den Träger (10) und das Aufnahmeelement für die Rolle (2) des klebenden Montagebandes (1) trägt.

5. Vorrichtung nach Anspruch 2 oder 3, dadurch gekennzeichnet, daß der Träger (10) als Grundplatte ausgebildet ist und das Aufnahmeelement (5, 6) für die Rolle (2) des klebenden Montagebandes (1), das Anlegeelement (4), die Andrückrolle (11) und den Arbeitsgriff (3) trägt.

6. Vorrichtung nach einem der Ansprüche 2, 3 und 5, dadurch gekennzeichnet, daß das Aufnahmeelement für die Rolle (2) des Montagebandes (1) eine am Träger (10) angebrachte Führung (5) für die Rollenhülse und eine dazu gegenüberliegend angeordnete Niederdrückeinrichtung (6) aufweist.

7. Vorrichtung nach Anspruch 6, dadurch gekennzeichnet, daß die Niederdrückeinrichtung (6) lösbar ist und zwischen einer Rollenhaltestellung und einer Rollenentnahme-/Rollenbeladestellung fixierbar ist.

8. Vorrichtung nach Anspruch 7, dadurch gekennzeichnet, daß eine Zentrierscheibe (16) zum zumindest teilweise federbelasteten Eingreifen der Niederdrückeinrichtung (6) in die Rollenhülse und eine im Arbeitsgriff (3) angeordnete Arretiervorrichtung zum Halten der Zentrierscheibe (16) in der Rollenentnahme-/Rollenbeladeposition vorgesehen sind.

9. Vorrichtung nach einem der Ansprüche 1 bis 7, dadurch gekennzeichnet, daß am Träger (10) zur Einstellung der Anbringhöhe des Montagebandes (1) ein Distanzhalter vorgesehen ist.

10. Vorrichtung nach einem der Ansprüche 1 bis 4, dadurch gekennzeichnet, daß das Aufnahmeelement für die Rolle (2) zur Anpassung der Anbringhöhe des klebenden Montagebandes (1) höhenverstellbar ist.

11. Vorrichtung nach Anspruch 10, dadurch gekennzeichnet, daß der Träger (10) an dem höhenverstellbaren Aufnahmeelement (18) angebracht ist.

12. Vorrichtung nach Anspruch 10 oder 11, dadurch gekennzeichnet, daß das höhenverstellbare Aufnahmeelement (18) als Hülse (19) ausgebildet ist, welche auf einem in ihrem Innern angeordneten Stabelement (20) zwischen einem ersten Anschlag, welcher einer bezüglich der Anbringhöhe des klebenden Montagebandes (1) tiefsten Stellung entspricht, und einem zweiten Anschlag, welcher einer bezüglich der Anbringhöhe des klebenden Montagebandes (1) höchsten Stellung entspricht, gleitend verschiebbar ist.

13. Vorrichtung nach Anspruch 12, dadurch gekennzeichnet, daß die Verschiebung mittels eines im Innern der Hülse (19) angeordneten und mit dem Stabelement (20) zusammenwirkenden Gewindeelementes erzeugbar ist.

14. Vorrichtung nach Anspruch 13, dadurch gekennzeichnet, daß das Gewindeelement mittels eines im Arbeitsgriff (3) angeordneten Schraubgriffes (21) verstellbar ist.

15. Vorrichtung nach einem der Ansprüche 1 bis 14, dadurch gekennzeichnet, daß das Anlegeelement (4) aus Kunststoff besteht.

16. Vorrichtung nach einem der Ansprüche 1 bis 15, dadurch gekennzeichnet, daß der Träger (10) eine solche Größe aufweist, daß der Abstand zwischen dem Anlegeelement (4) und der Drehachse der Rolle (2) eine Aufnahme von Rollen mit einem Durchmesser von größer als 14 cm ermöglicht.

17. Vorrichtung nach einem der Ansprüche 1 bis 16, dadurch gekennzeichnet. daß ein flaches tellerartiges Element (12) zwischen der Rolle (2) des Montagebandes (1) und dem Träger (10) vorgesehen ist, welches sich mit der Rolle (2) beim Abwickeln des Montagebandes (1) mitdreht. wobei das flache tellerartige Element (12) ein auf der der Oberfläche des Trägers (10) und des Montagebandes (1) zugewandten Seite klebstoffabweisendes Papierelement ist.

18. Vorrichtung nach Anspruch 17, dadurch gekennzeichnet, daß das flache tellerartige Element (16) eine auf seiner der Oberfläche des Trägers (10) und des Montagebandes (1) zugewandten Seite teflonbeschichtete Metallscheibe ist.

## Claims

1. Apparatus for applying adhesive mounting strip (1) from a roll (2) to wall, floor or ceiling portions, more especially to floor and wall intersections, the apparatus comprising an operating handle (3), an applicator member (4) for the adhesive mounting strip (1), and a receiver member (5, 6) for the roll (2) for unwinding the mounting strip (1), which members are disposed on a carrier (10), the applicator member (4) having, on at least one side, an application edge (7) with such a radius that the mounting strip (1), which is supplied with the free adhesive face pointing away from the applicator member (4), is adhesively securable up to and into the internal corners, characterised in that the applicator member (4) is rotatably mounted and, in plan form, has a configuration provided with at least two application edges (7) perpendicular to the direction of application, planar application faces (8) being disposed adjacent the application edges (7) for applying the mounting strip (1) to substantially planar faces, and a respective recess (9), in the form of a curved portion, being provided between the application faces (8), disposed between two adjacent application edges, for pivoting the applicator member (4) as it goes round external corners.

2. Apparatus according to claim 1, characterised in that at least one pressure roller (11) is provided on the carrier (10).

3. Apparatus according to claim 2, characterised in that the pressure roller (11) is formed from a resilient material.

4. Apparatus according to claim 2 or 3, characterised in that the operating handle (3) is configured as a laterally supported carrier, which carries the applicator member (4), the pressure roller (11), the carrier (10) and the receiver member for the roll (2) of adhesive mounting strip (1).

5. Apparatus according to claim 2 or 3, characterised in that the carrier (10) is configured as a base plate and carries the receiver member (5, 6) for the roll (2) of adhesive mounting strip (1), the applicator member (4), the pressure roller (11) and the operating handle (3).

6. Apparatus according to one of claims 2, 3 and 5, characterised in that the receiver member for the roll (2) of mounting strip (1) has a guide (5), fitted on the carrier (10), for the roll sleeve and a holding-down means (6) disposed opposite thereto.

7. Apparatus according to claim 6, characterised in that the holding-down means (6) is detachable and is securable between a roll stop position and a roll removing/roll loading position.

8. Apparatus according to claim 7, characterised in that a centring disc (16) is provided for engaging the holding-down means (6) in the roll sleeve in an at least partially spring-loaded manner, and a locking means disposed in the operating handle (3) is provided for retaining the centring disc (16) in the roll removing/roll loading position.

9. Apparatus according to one of claims 1 to 7, characterised in that a spacer member is provided on the carrier (10) for setting the application height of the mounting strip (1).

10. Apparatus according to one of claims 1 to 4, characterised in that the receiver member for the roll (2) is height-adjustable to correspond with the application height of the adhesive mounting strip (1).

11. Apparatus according to claim 10, characterised in that the carrier (10) is fitted on the height-adjustable receiver member (18).

12. Apparatus according to claim 10 or 11, characterised in that the height-adjustable receiver member (18) is configured as sleeve (19), which is slidingly displaceable on a rod member (20), disposed in the interior of said sleeve, between a first stop member, which corresponds to a lowest position in respect of the application height of the adhesive mounting strip (1), and a second stop member, which corresponds to a highest position in respect of the application height of the adhesive mounting strip (1).

13. Apparatus according to claim 12, characterised in that the displacement is accomplishable by means of a threaded member, which is disposed in the interior of the sleeve (19) and co-operates with the rod member (20).

14. Apparatus according to claim 13, characterised in that the threaded member is adjustable by means of a screw handle (21) disposed in the operating handle (3).

15. Apparatus according to one of claims 1 to 14, characterised in that the applicator member (4) is formed from plastics material.

16. Apparatus according to one of claims 1 to 15, characterised in that the carrier (10) is of such a size that the spacing between the applicator member (4) and the rotary axis of the roll (2) permits rolls with a diameter greater than 14 cm to be accommodated.

17. Apparatus according to one of claims 1 to 16, characterised in that a flat, plate-like member (12) is provided between the roll (2) of mounting strip (1) and the carrier (10), which member rotates with the roll (2) during the unwinding of the mounting strip (1), the flat, plate-like member (12) being a paper element which is adhesive-repellent on the side facing the surface of the carrier (10) and the mounting strip (1).

18. Apparatus according to claim 17, characterised in that the flat, plate-like member (16) is a metal disc which is coated with Teflon on its side facing the surface of the carrier (10) and the mounting strip (1).

## Revendications

1. Dispositif pour appliquer une bande adhésive de montage (1) tirée d'un rouleau (2) sur des éléments de mur, de sol ou de plafond, notamment sur des terminaisons sol-mur, le dispositif comportant une poignée de travail (3), un élément d'application (4) pour la bande adhésive de montage (1) et un élément de réception (5,6) pour le rouleau (2) pour le déroulement de la bande de montage (1), ces éléments étant disposés sur un support (10), l'élément d'application (4) possédant, sur au moins un côté, une arête d'application possédant un rayon tel que la bande de montage (1), qui est amenée avec sa surface adhésive libre tournée à l'opposé de l'élément d'application (4), peut être fixée par adhérence jusqu'au niveau de coins intérieurs,
caractérisé en ce que
l'élément d'application (4) est monté de manière à pouvoir tourner et possède, en projection horizontale, une forme comportant au moins deux arêtes d'application (7) perpendiculaires à la direction d'application, des surfaces d'application planes (8) étant disposées, en dehors des arêtes d'application (7), pour l'application de la bande de montage (1) sur des surfaces essentiellement planes, et un évidement (9) sous la forme d'une partie cintrée servant à faire basculer l'élément d'application (4) lors du contournement de coins extérieurs est prévu entre les surfaces d'application (8) disposées entre deux arêtes voisines d'application (7).

2. Dispositif selon la revendication 1, caractérisé en ce qu'au moins un rouleau de serrage (11) est prévu sur le support (10).

3. Dispositif selon la revendication 2, caractérisé en ce que le rouleau de serrage (11) est réalisé en un matériau élastique.

4. Dispositif selon la revendication 2 ou 3, caractérisé en ce que la poignée de travail (3) est agencée sous la forme d'un support supporté latéralement, qui porte l'élément d'application (4), le rouleau de serrage (11), le support (10) et l'élément de logement pour le rouleau (20) de la bande adhésive de montage (1).

5. Dispositif selon la revendication 2 ou 3, caractérisé en ce que le support (10) est agencé sous la forme d'une plaque de base et que l'élément de logement (5,6) pour le rouleau (2) de la bande adhésive de montage (1) porte l'élément d'application (4), le rouleau de serrage (11) et la poignée de travail (3).

6. Dispositif selon l'une des revendications 2,3 et 5, caractérisé en ce que l'élément de logement pour le rouleau (2) de la bande de montage (1) comporte un guide (5) disposé sur le support (10), pour la douille du rouleau et comporte un dispositif de serrage (6) disposé en vis-à-vis de ce guide.

7. Dispositif selon la revendication 6, caractérisé en ce que le dispositif de serrage (6) est amovible et peut être fixé entre un poste de retenue du rouleau et un poste d'entraînement du rouleau/de chargement du rouleau.

8. Dispositif selon la revendication 7, caractérisé en ce qu'un disque de centrage (16) pour l'engrènement, au moins en partie assisté par un ressort, du dispositif de serrage (6) est prévu dans la douille de rouleau et un dispositif d'arrêt, disposé dans la poignée de travail (3) est prévu pour retenir le disque de centrage (16) dans la position de prélèvement du rouleau/de chargement du rouleau.

9. Dispositif selon l'une des revendications 1 à 7, caractérisé en ce qu'une entretoise est prévue sur le support (10) pour le réglage de la hauteur d'installation de la bande de montage (1).

10. Dispositif selon l'une des revendications 1 à 4, caractérisé en ce que l'élément de logement pour le rouleau (2) est réglable en hauteur pour l'adaptation de la hauteur d'installation de la bande adhésive de montage (1).

11. Dispositif selon la revendication 10, caractérisé en ce que le support (10) est monté sur l'élément de logement réglable en hauteur (18).

12. Dispositif selon la revendication 10 ou 11, caractérisé en ce que l'élément de logement réglable en hauteur (18) est agencé sous la forme d'une douille (19), qui est déplaçable par glissement sur un élément en forme de barre (20) disposé à l'intérieur de la douille, entre une première butée, qui correspond à une position la plus basse par rapport à la hauteur d'installation de la bande adhésive de montage (1), et une seconde butée, qui correspond à une position maximale par rapport à la hauteur d'installation de la bande adhésive de montage (1).

13. Dispositif selon la revendication 12, caractérisé en ce que le déplacement peut être produit à l'aide d'un élément fileté qui est disposé à l'intérieur de la douille (19) et coopère avec l'élément en forme de barre (20).

14. Dispositif selon la revendication 13, caractérisé en ce que l'élément fileté est réglable à l'aide d'une poignée filetée (21) disposée dans la poignée de travail (3).

15. Dispositif selon l'une des revendications 1 à 14, caractérisé en ce que l'élément d'application (4) est réalisé en matière plastique.

16. Dispositif selon l'une des revendications 1 à 15, caractérisé en ce que le support (10) possède une taille telle que la distance entre l'élément d'application (4) et l'axe de rotation du rouleau (2) permet de loger des rouleaux ayant un diamètre supérieur à 14 cm.

17. Dispositif selon l'une des revendications 1 à 16, caractérisé en ce qu'un élément en forme d'assiette plate (12) est prévu entre le rouleau (2) de la bande de montage (1) et le support (10), cet élément tournant conjointement avec le rouleau (2) lors du déroulement de la bande de montage (1), l'élément en forme d'assiette plate (12) étant un élément en papier qui est anti-adhésif sur la face tournée vers la surface du support (10) et de la bande de montage (1).

18. Dispositif selon la revendication 17, caractérisé en ce que l'élément en forme d'assiette plate (16) est un disque métallique recouvert de téflon sur sa surface tournée vers la surface de support (10) et de la bande de montage (1).
